# EUROPÄISCHE PATENTSCHRIFT

(11) **EP 2 929 827 B1**
(45) Veröffentlichungstag und Bekanntmachung des Hinweises auf die Patenterteilung: **15.04.2020**
(21) Anmeldenummer: 14164503.6
(22) Anmeldetag: 11.04.2014
(51) Int. Cl.: A47L 13/16

(54) **Flachmopp, insbesondere Einweg-Flachmopp**
Flat mop, in particular disposable flat mop
Balai à franges plat, notamment balai à franges à usage unique

(43) Veröffentlichungstag der Anmeldung: 14.10.2015
(73) Patentinhaber: Hydroflex OHG, 35075 Gladenbach (DE)
(72) Erfinder: Becker, Edward, 35080 Bad Endbach (DE)
(74) Vertreter: Metten, Karl-Heinz

(56) Entgegenhaltungen:
- EP-A1- 0 713 671
- EP-A2- 0 779 055
- WO-A1-2005/041742
- WO-A1-2011/113715
- DE-A1- 19 644 679
- DE-C1- 19 823 044
- DE-U1- 20 004 583
- US-B1- 6 996 871

## Beschreibung

Die vorliegende Erfindung betrifft einen Flachmopp, insbesondere einen Einweg-Flachmopp, die Verwendung dieses Flachmopps für die Reinraumreinigung, ein Verfahren zur Reinraumreinigung, eine, insbesondere sterile, Verpackung enthaltend erfindungsgemäße Flachmopps, sowie eine Reinigungsvorrichtung ausgestattet mit einem erfindungsgemäßen Flachmopp.

In der DE 200 04 583 U1 wird ein Bodenmopp mit einer im wesentlichen rechteckigen Form beschrieben, der an einer ersten Seite mit einer Reinigungsfläche und an einer gegenüberliegenden zweiten Seite mit zwei diametral gegenüberliegenden Einstecktaschen zur Aufnahme der Enden einer Spannplatte versehen ist. Dieser Bodenmopp umfasst mindestens zwei Materialschichten wobei die erste Schicht die Reinigungsfläche bildet, die gegen die Unterseite der zweiten Schicht, angeordnet ist. Die Einstecktaschen werden dadurch gebildet, dass die diametral gegenüberliegenden Enden einer der Schichten, vorzugsweise der zweiten Schicht, längs Faltlinien zurückgefaltet werden, und zwar wenigstens im Wesentlichen gegen eine von der ersten Schicht abgewandten Seite der zweiten Schicht. Die erste und die zweite Schicht werden dabei längs wenigstens der Faltlinien der die Einstecktaschen verbindenden, freien Längsränder des Bodenmopps miteinander verbunden. Auf diese Weise soll man zu einem Bodenmopp gelangen, der nicht mehr zum Ausfransen entlang der Längsränder der Einstecktaschen neigt und der ein Umsäumen dieser Längsränder überflüssig macht. Auch soll die Fertigung dieses Bodenmopps weniger fehleranfällig und kostengünstig sein.

Die EP 779 055 A2 offenbart einen Moppbezug für das Nass- oder Feuchtwischen von Fußböden oder dergleichen, welcher eine obere Trägermateriallage und eine der zu reinigenden Fläche zuzukehrende Florfäden tragende Reinigungsmateriallage aufzuweisen hat. Dieser Moppbezug hat auf einen Mopphalter aufziehbar zu sein. Ferner haben auf der Oberseite der Trägermateriallage als stirnseitige Taschen ausgebildete Befestigungsmittel vorzuliegen. Schließlich hat das Trägermaterial ein Vlies, Filz oder dergleichen saugfähiges textiles Material zu sein mit einem Wasseraufnahmevermögen zwischen etwa 600 und 800 %. Derartige Moppbezüge sollen geeignet sein, die Wirksamkeit der Reinigung zu verbessern.

In der DE 198 23 044 C1 wird ein Flachmopp mit Einstecktaschen offenbart.

Mopps jeglicher Art werden heutzutage für vielfältige Reinigungszwecke eingesetzt. Derartige Mopps können sowohl für die Trocken- wie für auch für die Feucht- und Nassreinigung verwendet werden. Flachmopps haben sich dabei sowohl für den Einsatz im privaten Bereich als auch für die kommerzielle Reinigung bewährt. Flachmopps verfügen häufig über eine im Wesentlichen rechteckige Grundform. Es kommen einlagige wie auch mehrlagige Flachmoppsysteme zum Einsatz. Während für herkömmliche Reinigungszwecke der Auswahl des Materials, der Art der Herstellung und dem strukturellen Aufbau wenig Beachtung geschenkt werden muss, ist hingegen für Flachmopps, die bei der Reinraumreinigung, insbesondere der sterilen Reinraumreinigung zum Einsatz kommen sollen, ein sehr anspruchsvolles Eigenschaftsprofil verlässlich sicherzustellen. Die Reinigung von Reinräumen muss in einer Weise vorgenommen werden, dass die Gefahr einer Kontamination ausgeschlossen werden kann, wobei jedoch gleichzeitig eine hohe Reinigungsleistung garantiert wird. Dieses Anforderungsprofil bringt im Allgemeinen eine aufwendige Fertigung sowie den Einsatz hochwertiger bzw. speziell ausgewählter Materialien mit sich. Damit sich die Kosten solcher Flachmopps überhaupt amortisieren, werden diese Flachmopps für die Reinraumreinigung daher nach jedem Reinigungszyklus einem Wasch- bzw. Dekontaminationsvorgang unterzogen, um anschließend wiederverwendet werden zu können. Flachmopps für die Reinraumreinigung werden nicht selten erst nach etwa 50 bis 60 Reinigungs- bzw. Wasch- bzw. Dekontaminationszyklen ausgemustert. Bislang ist es im Grunde noch nicht möglich vorherzusagen, ab dem wievielten Wasch- bzw. Dekontaminationszyklus ein Flachmopp seine Reinigungsleistung und Reinraumtauglichkeit in signifikantem Umfang einbüßt. Dieses führt nicht selten dazu, dass, um den Reinraumstandard nicht zu gefährden, Flachmopps viel zu früh entsorgt werden, was zu einer nochmaligen Steigerung der Reinigungskosten führt. Stehen hingegen Kostenaspekte im Vordergrund, werden Reinigungsmopps vielfach viel zu spät gegen neue Mopps ausgetauscht, womit eine Gefährdung des Reinraumstatus einhergeht.

Der hohe Aufwand bei der Fertigung, sowie die hohen Anforderungen an die Materialien, die mit Flachmopps, welche für die Reinraumreinigung eingesetzt werden sollen, einhergehen, haben es bislang in der Regel als abwegig erscheinen lassen, Einweg-Flachmopps für die Reinraumreinigung zu verwenden.

Es wäre daher wünschenswert, für die Reinigung von Reinräumen auf solche Flachmopps zurückgreifen zu können, die relativ kostengünstig sind, gleichwohl keine Einbußen in Bezug auf die Qualität der Reinigung mit sich bringen. Der vorliegenden Erfindung lag demgemäß die Aufgabe zugrunde, einen Flachmopp zur Verfügung zu stellen, der für die Reinigung von Reinräumen geeignet ist und der sich kostengünstig herstellen lässt. Der Erfindung lag insbesondere die Aufgabe zugrunde, einen Einweg-Flachmopp für die Reinraumreinigung verfügbar zu machen.

Demgemäß wurde ein Flachmopp mit einer Front- bzw. Reinigungsseite mit einer Besatz- oder Schlingenstruktur und einer Rück- bzw. Deckblattseite gefunden, umfassend mindestens eine frontseitige gewebte, gestrickte oder gewirkte Lage gebildet aus Mikrofasermaterial und mindestens eine rückseitige Lage aus einem, insbesondere verfestigten, Vliesmaterial, insbesondere umfassend oder bestehend aus Polyolefinfasern, insbesondere Polypropylenfasern, vorzugsweise mit mindestens einer mittleren, zwischen frontseitiger und rückseitiger Lage angeordneten Zwischenlage aus einem, insbesondere unverfestigten, Vliesmaterial oder aus einem Schaummaterial, wobei auf der Rückseite mindestens eine, vorzugsweise zwei, Eingreiftasche(n) für einen Flachmopphalter vorliegen.

Bevorzugt liegt zwischen Front- und Rückseite des erfindungsgemäßen Flachmopps mindestens eine Zwischenlage vor. Hierdurch kann eine größere Flüssigkeitsaufnahme und - speicherung und damit auch die Reinigung einer größeren Fläche ohne wiederholtes Befeuchten oder Benetzen des Flachmopps erreicht werden.

Unter Front- bzw. Reinigungsseite im Sinne der vorliegenden Erfindung soll diejenige Seite des Flachmopps verstanden werden, die beim Reinigungsvorgang mit der zu reinigenden Fläche in Kontakt tritt. Indem der erfindungsgemäße Flachmopp auf seiner Frontseite über eine Besatz- oder Schlingenstruktur besitzt, verfügt die Reinigungsoberfläche eine unregelmäßige Oberflächenstruktur bzw. Dreidimensionalität, beispielsweise im Unterschied zu der glatten Fläche eines gespannten Reinigungstuchs. Die frontseitige Lage ist demgemäß Bestandteil der Frontseite bzw. bildet diese. Die Rück- bzw. Deckblattseite im Sinne der vorliegenden Erfindung ist die der Frontseite gegenüberliegende Seite des erfindungsgemäßen Flachmopps. Die rückseitige Lage ist demgemäß Bestandteil der Rückseite bzw. bildet diese. Die Rück- bzw. Deckblattseite ist in der Regel mit zwei Eingreiftaschen versehen, welche beabstandet voneinander vorliegen, sodass ein Flachmopphalter in diese Eingreiftaschen eingreifen kann. Der erfindungsgemäße Flachmopp liegt regelmäßig in einer rechteckigen Grundform vor. Dabei kann bei einer Ausgestaltung vorgesehen sein, dass die zwei Eingreiftaschen einander gegenüberliegend an den Schmalseiten angebracht sind. Bei dem erfindungsgemäßen Flachmopp liegen bei einer besonders geeigneten Ausführungsvariante sowohl die Zwischenlage als auch die rückseitige Lage als Vlies vor, wobei die Zwischenlage bevorzugt unverfestigtes Vliesmaterial und die rückseitige Lage bevorzugt verfestigtes Vliesmaterial aufweist bzw. hieraus gebildet ist. Unverfestigtes Vliesmaterial im Sinne der vorliegenden Erfindung umfasst solches, das bei der Vliesherstellung unmittelbar anfällt, sowie auch Nadelvliese, das heißt unverfestigtes Vliesmaterial, das vernadelt worden ist.

Geeignete Vliesmaterialien umfassen zum Beispiel solche aus pflanzlichen Fasern wie Baumwollvliesstoff und Flachsfaservliesstoff, aus tierischen Fasern wie Wollfaservliesstoff, aus Chemiefaser aus natürlichen Polymeren wie Viskosefaservliesstoff, aus Chemiefasern aus synthetischen Polymeren oder aus Chemiefasern aus mineralischen Stoffen. Geeignete Chemiefasern aus synthetischen Polymeren umfassen neben Polyestervliesstoffen auch Polyolefinvliesstoffe wie Polypropylen- und Polyethylenvliesstoffe, Polyamidvliesstoffe und Aramidfaservliesstoffe. Geeignete Chemiefasern aus mineralischen Stoffen umfassen zum Beispiel Glasfaservliesstoffe und Karbonfaservliesstoffe.

In einer besonders geeigneten Ausführungsform eines erfindungsgemäßen Flachmopps ist vorgesehen, dass das Mikrofasermaterial der frontseitigen Lage Polyamidmikrofasern und/oder Polyestermikrofasern, insbesondere Polyethylenterephthalatmikrofasern, vorzugsweise Polyestermikrofasern, umfasst oder hieraus besteht und/oder dass das Vliesmaterial der Zwischenlage, insbesondere recycelte, Polyesterfasern, insbesondere Polyethylenterephthalatfasern, umfasst oder hieraus besteht. Besonders bevorzugt werden für das Mikrofasermaterial der frontseitigen Lage Polyethylenterephthalatmikrofasern eingesetzt. Auch für das Vliesmaterial der Zwischenlage wird bevorzugt auf Polyethylenterephthalatfasern zurückgegriffen, wobei diese regelmäßig nicht in Form von Mikrofasern vorliegen. Gleichwohl kann auch für das Vliesmaterial der Zwischenlage auf Polyestermikrofasern zurückgegriffen werden, beispielsweise Polyethylenterephthalatmikrofasern.

Für das Mikrofasermaterial der frontseitigen Lage verwendet man in einer besonders geeigneten Ausgestaltung Endlosfasern, und zwar unabhängig davon, ob es sich bei der fronseitigen Lage um eine gewebte, gestrickte oder gewirkte Lage aus Mikrofasermaterial handelt. Auf diese Weise kann besonders effizient die Verunreinigung von Reinräumen durch Faserreste oder sogenannte Fusseln vermieden werden.

Eine Besatz- bzw. Schlingenstruktur für die Frontseite mit besonders ausgeprägter Reinigungswirkung erhält man dadurch, dass die mindestens eine frontseitige Lage aus einem, insbesondere rundgestrickten oder kettengewirkten, Frottiergewebe gebildet ist.

Dabei ist in einer besonders zweckmäßigen Ausgestaltung vorgesehen, dass das Mikrofasermaterial der frontseitigen Lage eine mittlere Feinheit kleiner oder gleich 1 dtex, insbesondere im Bereich von 0,3 dtex bis 0,8 dtex, aufweist und/oder dass das Fasermaterial der Zwischenlage eine mittlere Feinheit im Bereich von 0,5 dtex bis 4 dtex, insbesondere im Bereich von 1 dtex bis 3 dtex und besonders bevorzugt im Bereich von 1,5 dtex bis 2,5 dtex, aufweist. Besonders bevorzugt ist die Feinheit des Mikrofasermaterials der frontseitigen Lage absolut kleiner oder gleich 1 dtex, insbesondere im Bereich von 0,3 dtex bis 0,8 dtex, und die des Fasermaterials der Zwischenlage ist bevorzugt absolut im Bereich von 0,5 dtex bis 4 dtex, insbesondere im Bereich von 1 dtex bis 3 dtex und besonders bevorzugt im Bereich von 1,5 dtex bis 2,5 dtex.

Die Bestimmung der Feinheit bzw. der mittleren Feinheit erfolgt auf der Basis von ISO 1144 und DIN 60905 Teil 1.

Weiterhin sind solche erfindungsgemäßen Flachmopps besonders geeignet, bei denen die mindestens eine frontseitige Lage über ein Flächengewicht von mindestens 150 g/m² oder im Bereich von 150 g/m² bis 400 g/m², vorzugsweise von mindestens 200 g/m² oder im Bereich von 200 g/m² bis 350 g/m², und besonders bevorzugt von mindestens 225 g/m² oder im Bereich von 225 g/m² bis 300 g/m², verfügt und/oder dass die mindestens eine Zwischenlage über ein Flächengewicht im Bereich von 50 g/m² bis 150 g/m², vorzugsweise im Bereich von 75 g/m² bis 125 g/m² und besonders bevorzugt im Bereich von 90 g/m² bis 110 g/m² verfügt.

Das unverfestigte Vlies der Zwischenlage stellt vorzugsweise ein Nadelvlies dar. Ferner kommen für die Zwischenlage geeigneterweise Stapelfasern zum Einsatz, insbesondere mit einer mittleren Läge im Bereich von 20 mm bis 80 mm, vorzugsweise im Bereich von 30 mm bis 70 mm und besonders bevorzugt im Bereich von 40 mm bis 60 mm.

Bei der mindestens einen rückseitigen Lage handelt es sich bevorzugt um ein Spinnvliesmaterial.

Spinnvliese sind dem Fachmann allseits bekannt. Sie werden im Allgemeinen aus Fasern gewonnen, die aus durch Düsen hindurchtretende Polymerschmelzen ersponnen und mittels kalter Luft und/oder mechanisch verstreckt werden. Diese Fasern werden sodann in der Regel unmittelbar zu einem Spinnvlies ausgebildet bzw. bilden nach Verfestigung diesen Spinnvliesstoff aus. Spinnvliesstoffe gehen im Allgemeinen auf Endlosfasern zurück.

Besonders geeignete Spinnvliese stellen verfestigte Spinnvliese dar, beispielsweise wasserstrahlverfestigte Spinnvliese. Diese können zusätzlich auch kalandriert worden sein.

Die rückseitige Lage des erfindungsgemäßen Flachmopps, das heißt das sogenannte Deckblatt ist vorzugsweise einlagig ausgebildet.

Besonders zweckmäßig ist es, wenn die mindestens eine rückseitige Lage, insbesondere sämtliche rückseitige Lagen, vorzugsweise mittels Perforierung, im Wesentlichen flüssigkeitsdurchlässig, insbesondere wasserdurchlässig, sind.

Besonders flusensichere bzw. flusenfreie erfindungsgemäße Flachmopps werden auch dadurch erhalten, dass die frontseitige Lage und die rückseitige Lage sowie gegebenenfalls die Zwischenlage entlang ihrer umlaufenden Ränder mittels Overlock-Nähverfahren miteinander verbunden vorliegen.

Zweckmäßigerweise fügen die frontseitige Lage und die rückseitige Lage sowie gegebenenfalls die Zwischenlage über eine im Wesentlichen identische Grundform, so dass sie, wenn sie übereinander liegen, gegenseitig zur Deckung gelangen. In einer weiteren alternativen Ausführungsvariante ist die Ausdehnung der Zwischenlage geringfügig kleiner als die der frontseitigen Lage und der rückseitigen Lage, so dass beim Vernähen der drei Lagen die Zwischenlage vollständig von den aufeinander anliegenden und miteinander vernähten Randstreifen von frontseitiger und rückseitiger Lage eingeschlossen ist und bevorzugt gleichwohl noch mit diesem verbunden, insbesondere vernäht ist.

Den Rand eines oder mehrerer Stoffe mit einem Overlock zu versehen bzw. zu versäumen, kann mithilfe hierfür entwickelter Overlock-Nähmaschinen vorgenommen werden. Erfindungsgemäße Flachmopps, deren Ränder mittels Overlock-Nähverfahren miteinander verbunden vorliegen, sind ohne weiteres geeignet, mindestens einem Wasch- und/oder Dekontaminationszyklus unterzogen zu werden.

In einer bevorzugten Ausgestaltung eines erfindungsgemäßen Flachmopps ist vorgesehen, dass die Eingreiftasche bzw. die Eingreiftaschen durch Umklappen eines oder mehrerer Randabschnitte des Flachmopps erhalten worden sind, so dass im Bereich der Eingreiftasche bzw. Eingreiftaschen das Material der rückseitigen Lage aufeinander zur Anlage gelangt und/oder dass die aufeinander umgeklappten Randabschnitte entlang ihrer umlaufenden Ränder unter Ausbildung der Eingreiftasche mittels Overlock-Nähverfahren miteinander verbunden vorliegen.

Anstatt Eingreiftaschen als separate Elemente herzustellen und mit der Rückseite des Flachmopps zu verbinden, hat es sich als besonders vorteilhaft erwiesen, wenn die Eingreiftasche bzw. die Eingreiftaschen durch Umklappen eines oder mehrerer Randabschnitte des Flachmopps erhalten worden sind, so dass im Bereich der Eingreiftasche bzw. Eingreiftaschen das Material der rückseitigen Lage aufeinander zur Anlage gelangt und/oder dass die aufeinander umgeklappten Randabschnitte entlang ihrer umlaufenden Ränder unter Ausbildung der Eingreiftasche mittels Overlock-Nähverfahren miteinander verbunden vorliegen.

Die erfindungsgemäßen Flachmopps können, ohne die Herstellkosten unverhältnismäßig in die Höhe zu treiben, in beträchtlicher Dicke ausgestaltet werden. Hierzu tragen die Frontseite mit Besatz- oder Schlingenstruktur oder gegebenenfalls auch die Zwischenlage in Form des unverfestigten Vlieses oder der Schaumstofflage bei, besonders bevorzugt jedoch beide genannten Lagen in Kombination. Hierdurch kann sowohl eine ausreichende Aufnahmefähigkeit für Feuchtigkeit als auch eine hohe Aufnahmekapazität für Schmutzpartikel gewährleistet werden. Besonders geeignete erfindungsgemäße Flachmopps zeichnen sich zum Beispiel dadurch aus, dass die frontseitige Lage über eine mittlere Dicke von mindestens 0,5 mm oder im Bereich von 0,5 mm bis 5,0 mm, vorzugsweise von mindestens 1,0 mm oder im Bereich von 1,0 mm bis 4,5 mm, und besonders bevorzugt von mindestens 1,5 mm oder im Bereich von 0,5 mm bis 5,0 mm, und/oder dass die Zwischenlage über eine Dicke im Bereich von 0,5 mm bis 10 mm, vorzugsweise im Bereich von 1,0 mm bis 8 mm und besonders bevorzugt im Bereich von 2,0 bis 5 mm, verfügen.

Der erfindungsgemäße Flachmopp zeichnet sich insbesondere auch dadurch aus, dass er einen Einweg-Flachmopp darstellt, der zum Beispiel für die Reinigung von Reinräumen eingesetzt werden kann. Selbstverständlich ist es ebenfalls möglich den erfindungsgemäßen Flachmopp in einer sterilen Ausführungsvariante verfügbar zu machen, auch für die Reinigung von sterilen Reinräumen.

Die der Erfindung zu Grunde liegende Aufgabe wird des weiteren gelöst durch ein Verfahren zum Reinigen von Räumen oder von Gegenständen, wobei man mit dem erfindungsgemäße Flachmopp in einem ersten, unbenutzten Zustand Reinräume reinigt, den Flachmopp anschließend einem Wasch- und/oder Dekontaminationszyklus unterwirft und mit diesem gewaschenen bzw. dekontaminierten Flachmopp Räume oder Gegenstände reinigt, die nicht Reinräume sind bzw. nicht in Reinräumen vorliegen.

Demgemäß kann der erfindungsgemäße Flachmopp in einem ersten, unbenutzten Zustand für die Reinigung von Reinräumen und anschließend in einem gewaschenen bzw. dekontaminieten, zweiten Zustand für die Reinigung von Räumen, die nicht Reinräume sind, jeweils mindestens einmal eingesetzt werden. Auch mit dieser Maßnahme trägt der erfindungsgemäße Flachmopp zu einer verbesserten Ökobilanz bei.

Die der Erfindung zugrunde liegende Aufgabe wird des weiteren gelöst durch eine Verpackung für Flachmopps, enthaltend mindestens einen, insbesondere mindestens zwei und besonders bevorzugt eine Vielzahl an erfindungsgemäßen Flachmopps, wobei diese Flachmopps in einer ersten, durch Verschweißen verschlossenen Kunststofffolienverpackung vorliegen und wobei diese erste verschweißte Kunststofffolienverpackung vorzugsweise in einer zweiten, durch Verschweißen verschlossenen Kunststofffolienverpackung vorliegt.

In einer besonders geeigneten Ausgestaltung ist vorgesehen, dass die erste und/oder die zweite Kunststofffolienverpackung schlauchförmig ausgebildet sind und dass die Verschweißungen vorzugsweise jeweils an den sich gegenüberliegenden Schmalseiten der Kunststofffolienschläuche vorliegen.

Mit der erfindungsgemäßen Verpackung insbesondere in Form der Doppelverpackung lassen sich insbesondere sterile Flachmopps besonders sicher lagern und transportieren. Auch kann auf diese Art und Weise sichergestellt werden, dass mit dem stufenweisen Entpacken der erfindungsgemäßen Flachmopps eine Kontamination von sterilen Räumen, insbesondere sterilen Reinräumen kosteneffizient und gleich wohl auf sehr praktikable Weise verhindert werden kann. Die erfindungsgemäßen Flachmopps sowie die für deren Verpackung vorgesehenen Kunststofffolienverpackungen lassen sich zum Beispiel mittels geeigneter Strahlung, beispielsweise Beta-Strahlung, Gamma-Strahlung oder Elektronenstrahlung sterilisieren.

Schließlich wird die der Erfindung zugrunde liegende Aufgabe gelöst durch eine Reinigungsvorrichtung, umfassend ein Betätigungselement, insbesondere Stiel, und, verbunden oder verbindbar mit dem Betätigungselement, einen Flachmopphalter sowie einen erfindungsgemäßen Flachmopp.

Der vorliegenden Erfindung lag die überraschende Erkenntnis zugrunde, dass sich mittels erfindungsgemäßer mehrlagiger Flachmopps kostengünstige Reinigungssysteme erhalten lassen, die für die Reinraumreinigung gut geeignet sind. Mit der Erfindung wird ein ökonomisch und ökologisch vorteilhafter Zugang zu Flachmopps ermöglicht, die als Einweg-Flachmopps für die Reinraumreinigung verwendet werden können. Die erfindungsgemäßen Flachmopps stehen bei der Reinraumreinigung qualitativ auf mindestens gleicher Höhe wie herkömmliche Flachmoppsysteme für die Reinraumreinigung, welche jeweils nach einem Wasch- bzw. Dekontaminationszyklus erneut für die Reinraumreinigung eingesetzt werden. Obwohl als Einweg-Flachmopp ausgelegt bzw. einsetzbar, können die erfindungsgemäßen Flachmopps auch nach mindestens einem Wasch- bzw. Dekontaminationszyklus nach dem Einsatz in der Reinraumreinigung mindestens noch ein weiteres Mal für die Reinigung von Räumen verwendet werden, die nicht Reinräume sind. Ein besonderer Vorteil, der mit der Verwendung der erfindungsgemäßen Flachmopps in Form von Einweg-Flachmopps einhergeht, ist der Umstand, dass eine Re-Kontamination oder eine Kreuzkontamination vermieden werden kann, welche nicht selten bei dem Einsatz von wiederverwendbaren Flachmopps beobachtet wird. Bei der Verwendung von Mehrweg-Flachmopps kann nicht sichergestellt werden, dass diese nach einem Wasch- bzw. Dekontaminationszyklus stets frei von Restkontaminationen sind. Mit der Verwendung der erfindungsgemäßen Einweg-Flachmopps geht folglich ein weitaus geringeres Sicherheitsrisiko bei der Reinigung von Reinräumen und insbesondere bei der Reinigung von sterilen Reinräumen einher.

Die in der vorstehenden Beschreibung und in den Ansprüchen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Flachmopp mit einer Front- bzw. Reinigungsseite mit einer Besatz- oder Schlingenstruktur und einer Rück- bzw. Deckblattseite, umfassend mindestens eine frontseitige gewebte, gestrickte oder gewirkte Lage gebildet aus Mikrofasermaterial und mindestens eine rückseitige Lage, wobei auf der Rückseite mindestens eine, vorzugsweise zwei, Eingreiftasche(n) für einen Flachmopphalter vorliegen. **dadurch gekennzeichnet, dass** die mindestens eine rückseitige Lage aus einem, insbesondere verfestigten, Vliesmaterial, insbesondere umfassend oder bestehend aus Polyolefinfasern, insbesondere Polypropylenfasern, gebildet ist.

2. Flachmopp nach Anspruch 1, **gekennzeichnet durch** mindestens eine mittlere, zwischen frontseitiger und rückseitiger Lage angeordnete Zwischenlage aus einem, insbesondere unverfestigten, Vliesmaterial oder aus einem Schaummaterial, wobei die mindestens eine Zwischenlage vorzugsweise ein Nadelvlies darstellt und/oder wobei die Fasern der mindestens einen Zwischenlage vorzugsweise Stapelfasern, insbesondere mit einer mittleren Länge im Bereich von 20 mm bis 80 mm, vorzugsweise im Bereich von 30 mm bis 70 mm und besonders bevorzugt im Bereich von 40 mm bis 60 mm, darstellen.

3. Flachmopp nach Anspruch 1 oder 2, **dadurch gekennzeichnet, dass** das Mikrofasermaterial der frontseitigen Lage Polyamidmikrofasern und/oder Polyestermikrofasern, insbesondere Polyethylenterephthalatmikrofasern, vorzugsweise Polyestermikrofasern, umfasst oder hieraus besteht und/oder dass das Vliesmaterial der Zwischenlage, insbesondere recycelte, Polyesterfasern, insbesondere Polyethylenterephthalatfasern, umfasst oder hieraus besteht.

4. Flachmopp nach einem der vorangehenden Ansprüche, **dadurch gekennzeichnet, dass** das Mikrofasermaterial der frontseitigen Lage aus einer Endlosfaser gebildet ist und/oder dass die mindestens eine frontseitige Lage aus einem, insbesondere rundgestrickten oder kettengewirkten, Frottiergewebe gebildet ist.

5. Flachmopp nach einem der vorangehenden Ansprüche, **dadurch gekennzeichnet, dass** Mikrofasermaterial der frontseitigen Lage eine mittlere Feinheit kleiner oder gleich 1 dtex, insbesondere im Bereich von 0,3 dtex bis 0,8 dtex, aufweist und/oder dass das Fasermaterial der Zwischenlage eine mittlere Feinheit im Bereich von 0,5 dtex bis 4 dtex, insbesondere im Bereich von 1 dtex bis 3 dtex und besonders bevorzugt im Bereich von 1,5 dtex bis 2,5 dtex, aufweist.

6. Flachmopp nach einem der vorangehenden Ansprüche, **dadurch gekennzeichnet, dass** die mindestens eine frontseitige Lage über ein Flächengewicht von mindestens 150 g/m² oder im Bereich von 150 g/m² bis 400 g/m², vorzugsweise von mindestens 200 g/m² oder im Bereich von 200 g/m² bis 350 g/m², und besonders bevorzugt von mindestens 225 g/m² oder im Bereich von 225 g/m² bis 300 g/m², verfügt und/oder dass die mindestens eine Zwischenlage über ein Flächengewicht im Bereich von 50 g/m² bis 150 g/m², vorzugsweise im Bereich von 75 g/m² bis 125 g/m² und besonders bevorzugt im Bereich von 90 g/m² bis 110 g/m² verfügt.

7. Flachmopp nach einem der vorangehenden Ansprüche, **dadurch gekennzeichnet, dass** die mindestens eine rückseitige Lage ein Spinnvliesmaterial darstellt und/oder dass die rückseitige Lage einlagig ist.

8. Flachmopp nach einem der vorangehenden Ansprüche, **dadurch gekennzeichnet, dass** die frontseitige Lage und die rückseitige Lage und gegebenenfalls die Zwischenlage entlang ihrer umlaufenden Ränder mittels Overlock-Nähverfahren miteinander verbunden vorliegen.

9. Flachmopp nach einem der vorangehenden Ansprüche, **dadurch gekennzeichnet, dass** die Eingreiftasche bzw. die Eingreiftaschen durch Umklappen eines oder mehrerer Randabschnitte des Flachmopps erhalten worden sind, so dass im Bereich der Eingreiftasche bzw. Eingreiftaschen das Material der rückseitigen Lage aufeinander zur Anlage gelangt und/oder dass die aufeinander umgeklappten Randabschnitte entlang ihrer umlaufenden Ränder unter Ausbildung der Eingreiftasche mittels Overlock-Nähverfahren miteinander verbunden vorliegen.

10. Flachmopp nach einem der vorangehenden Ansprüche, **dadurch gekennzeichnet, dass** die frontseitige Lage über eine mittlere Dicke von mindestens 0,5 mm oder im Bereich von 0,5 mm bis 5,0 mm, vorzugsweise von mindestens 1,0 mm oder im Bereich von 1,0 mm bis 4,5 mm, und besonders bevorzugt von mindestens 1,5 mm oder im Bereich von 0,5 mm bis 5,0 mm, und/oder dass die Zwischenlage über eine Dicke im Bereich von 0,5 mm bis 10 mm, vorzugsweise im Bereich von 1,0 mm bis 8 mm und besonders bevorzugt im Bereich von 2,0 bis 5 mm, verfügen.

11. Flachmopp nach einem der vorangehenden Ansprüche, **dadurch gekennzeichnet, dass** dieser Flachmopp einen Einweg-Flachmopp darstellt und/oder dass dieser Flachmopp einen sterilen Flachmopp darstellt.

12. Verwendung des Flachmopps, insbesondere des Einweg-Flachmopps, gemäß einem der vorangehenden Ansprüche für die Reinigung von Reinräumen oder von sterilen Reinräumen.

13. Verwendung des Flachmopps gemäß einem der Ansprüche 1 bis 11 in einem ersten, unbenutzten Zustand für die Reinigung von Reinräumen und anschließend in einem gewaschenen und/oder dekontaminierten, zweiten Zustand für die Reinigung von Räumen, die nicht Reinräume sind.

14. Verpackung für Flachmopps, enthaltend mindestens einen, insbesondere eine Vielzahl an, insbesondere sterilen, Flachmopps gemäß einem der Ansprüche 1 bis 11, wobei diese Flachmopps in einer ersten, durch Verschweißen verschlossenen Kunststofffolienverpackung vorliegen und wobei diese erste verschweißte Kunststofffolienverpackung vorzugsweise in einer zweiten, durch Verschweißen verschlossenen Kunststofffolienverpackung vorliegt.

15. Verfahren zum Reinigen von Räumen oder von Gegenständen, **dadurch gekennzeichnet, dass** man mit dem Flachmopp nach einem der Ansprüche 1 bis 11 in einem ersten, unbenutzten Zustand Reinräume reinigt, den Flachmopp anschließend einem Wasch- und/oder Dekontaminationszyklus unterwirft und mit diesem gewaschenen bzw. dekontaminierten Flachmopp Räume oder Gegenstände reinigt, die nicht Reinräume sind bzw. nicht in Reinräumen vorliegen.

16. Reinigungsvorrichtung, umfassend ein Betätigungselement, insbesondere Stiel, und, verbunden oder verbindbar mit dem Betätigungselement, einen Flachmopphalter sowie einen Flachmopp nach einem der Ansprüche 1 bis 11.

## Claims

1. A flat mop having a front, resp. cleaning, side with a trimming or loop structure and a back, resp. wrapper, side, comprising at least one woven, knitted or machine-knitted layer on the front formed from microfiber material and at least one layer on the back, wherein at least one, preferably two, engagement pocket(s) for a flat mop holder is/are present on the back, **characterized in that** the at least one layer on the back is formed from a, in particular reinforced, nonwoven material, in particular comprising or consisting of polyolefin fibers, in particular polypropylene fibers.

2. The flat mop according to Claim 1, **characterized by** at least one middle intermediate layer made of an, in particular unreinforced, nonwoven material or made of a foam material, arranged between the layer on the front and the layer on the back, wherein the at least one intermediate layer preferably constitutes a needle-punched nonwoven, and/or wherein the fibers of the at least one intermediate layer preferably constitute staple fibers, in particular having an average length in the range of 20 mm to 80 mm, preferably in the range of 30 mm to 70 mm and, particularly preferably, in the range of 40 mm to 60 mm.

3. The flat mop according to Claim 1 or 2, **characterized in that** the microfiber material of the layer on the front comprises or consists of polyamide microfibers and/or polyester microfibers, in particular polyethylene terephthalate microfibers, preferably polyester microfibers, and/or the nonwoven material of the intermediate layer comprises or consists of, in particular recycled, polyester fibers, in particular polyethylene terephthalate fibers.

4. The flat mop according to any one of the preceding claims, **characterized in that** the microfiber material of the layer on the front is formed from a continuous fiber, and/or the at least one layer on the front is formed from an, in particular circular knitted or warp-knitted, terry cloth.

5. The flat mop according to any one of the preceding claims, **characterized in that** the microfiber material of the layer on the front has an average fineness smaller than or equal to 1 dtex, in particular in the range of 0.3 dtex to 0.8 dtex, and/or the fiber material of the intermediate layer has an average fineness in the range of 0.5 dtex to 4 dtex, in particular in the range of 1 dtex to 3 dtex and, particularly preferably, in the range of 1.5 dtex to 2.5 dtex.

6. The flat mop according to any one of the preceding claims, **characterized in that** the at least one layer on the front has a mass per unit area of at least 150 g/m² or in the range of 150 g/m² to 400 g/m², preferably of at least 200 g/m² or in the range of 200 g/m² to 350 g/m², and, particularly preferably, of at least 225 g/m² or in the range of 225 g/m² to 300 g/m², and/or the at least one intermediate layer has a mass per unit area in the range of 50 g/m² to 150 g/m², preferably in the range of 75 g/m² to 125 g/m² and, particularly preferably, in the range of 90 g/m² to 110 g/m².

7. The flat mop according to any one of the preceding claims, **characterized in that** the at least one layer on the back constitutes a spunbond material and/or the layer on the back is single-layer.

8. The flat mop according to any one of the preceding claims, **characterized in that** the layer on the front and the layer on the back and, if applicable, the intermediate layer are connected to one another along their circumferential edges by means of overlock sewing methods.

9. The flat mop according to any one of the preceding claims, **characterized in that** the engagement pocket or respectively the engagement pockets has/have been obtained by folding down one or more edge portions of the flat mop, so that in the region of the engagement pocket or respectively engagement pockets the material of the layer on the back rests on one another, and/or the edge portions folded down on one another are connected to one another by means of overlock sewing methods along their circumferential edges, forming the engagement pocket.

10. The flat mop according to any one of the preceding claims, **characterized in that** the layer on the front has an average thickness of at least 0.5 mm or in the range of 0.5 mm to 5.0 mm, preferably of at least 1.0 mm or in the range of 1.0 mm to 4.5 mm and, particularly preferably, of at least 1.5 mm or in the range of 0.5 mm to 5.0 mm, and/or the intermediate layer has a thickness in the range of 0.5 mm to 10 mm, preferably in the range of 1.0 mm to 8 mm and, particularly preferably, in the range of 2.0 to 5 mm.

11. The flat mop according to any one of the preceding claims, **characterized in that** said flat mop constitutes a disposable flat mop, and/or said flat mop constitutes a sterile flat mop.

12. Use of the flat mop, in particular of the disposable flat mop, according to any one of the preceding claims for cleaning cleanrooms or sterile cleanrooms.

13. Use of the flat mop according to any one of Claims 1 to 11 in a first, unused condition for cleaning cleanrooms and, subsequently, in a washed and/or decontaminated, second condition for cleaning rooms which are not cleanrooms.

14. A packaging for flat mops, containing at least one, in particular a plurality of, in particular sterile, flat mops according to any one of Claims 1 to 11, wherein said flat mops are present in a first plastic film packaging sealed by fusing, and wherein said first fused plastic film packaging is preferably present in a second plastic film packaging sealed by fusing.

15. A method for cleaning rooms or objects, **characterized in that** cleanrooms are cleaned with the flat mop according to any one of Claims 1 to 11 in a first, unused condition, the flat mop is subsequently subjected to a washing and/or decontamination cycle and rooms or objects are cleaned with said washed or respectively decontaminated flat mop, which are not cleanrooms or respectively are not present in cleanrooms.

16. A cleaning device, comprising an actuation element, in particular a shaft, and, connected or connectable to the actuation element, a flat mop holder as well as a flat mop according to any one of Claims 1 to 11.

## Revendications

1. Balai à franges plat, présentant une face avant ou face de nettoyage ayant une structure à tresse ou à boucles et une face arrière ou face de couverture, comprenant au moins une couche avant tissée, tricotée ou maillée, constituée de matériau microfibreux et au moins une couche arrière, où au moins une, préférentiellement deux poches d'engagement pour un support de balai à franges plat sont présentées sur la face arrière, **caractérisé en ce que** ladite au moins une couche arrière est constituée d'un matériau non tissé, en particulier solidifié, comprenant ou consistant en particulier en des fibres de polyoléfine, en particulier des fibres de polypropylène.

2. Balai à franges plat selon la revendication 1, **caractérisé par** au moins une couche intercalaire centrale, disposée entre la couche avant et la couche arrière, en matériau non tissé, en particulier non solidifié ou en matériau alvéolaire, ladite au moins une couche intercalaire étant préférentiellement un non-tissé aiguilleté et/ou les fibres de ladite au moins une couche intercalaire étant préférentiellement des fibres courtes, en particulier avec une longueur moyenne comprise entre 20 mm et 80 mm, préférentiellement entre 30 mm et 70 mm et tout particulièrement entre 40 mm et 60 mm.

3. Balai à franges plat selon la revendication 1 ou la revendication 2, **caractérisé en ce que** le matériau microfibreux de la couche avant comprend, ou consiste en des microfibres polyamide et/ou des microfibres polyester, en particulier des microfibres polyéthylène téréphtalate, préférentiellement des microfibres polyester, et/ou **en ce que** le matériau non tissé de la couche intercalaire, comprend et ou consiste en particulier en des fibres polyester recyclées, en particulier des fibres polyéthylène téréphtalate.

4. Balai à franges plat selon l'une des revendications précédentes, **caractérisé en ce que** le matériau microfibreux de la couche avant est constitué d'une fibre continue et/ou **en ce que** ladite au moins une couche avant est constituée d'un tissu bouclé, en particulier tricoté en tricotage circulaire ou tricoté en chaîne.

5. Balai à franges plat selon l'une des revendications précédentes, **caractérisé en ce que** le matériau microfibreux de la couche avant présente une finesse moyenne inférieure ou égale à 1 dtex, en particulier comprise entre 0,3 dtex et 0,8 dtex, et/ou **en ce que** le matériau fibreux de la couche intercalaire présente une finesse moyenne comprise entre 0,5 dtex et 4 dtex, en particulier entre 1 dtex et 3 dtex et tout particulièrement entre 1,5 dtex et 2,5 dtex.

6. Balai à franges plat selon l'une des revendications précédentes, **caractérisé en ce que** ladite au moins une couche avant présente un grammage d'au moins 150 g/m² ou compris entre 150 g/m² et 400 g/m², préférentiellement d'au moins 200 g/m² ou compris entre 200 g/m² et 350 g/m², et tout particulièrement d'au moins 225 g/m² ou compris entre 225 g/m² et 300 g/m², et/ou **en ce que** ladite au moins une couche intercalaire présente un grammage compris entre 50 g/m² et 150 g/m², préférentiellement entre 75 g/m² et 125 g/m² et tout particulièrement entre 90 g/m² et 110 g/m².

7. Balai à franges plat selon l'une des revendications précédentes, **caractérisé en ce que** ladite au moins une couche arrière est en tissu filé-lié et/ou **en ce que** la couche arrière est monocouche.

8. Balai à franges plat selon l'une des revendications précédentes, **caractérisé en ce que** la couche avant et la couche arrière et le cas échéant la couche intercalaire se présentent liées l'une à l'autre par couture en surjet le long de leurs bords périphériques.

9. Balai à franges plat selon l'une des revendications précédentes, **caractérisé en ce que** la poche d'engagement ou les poches d'engagement ont été obtenues par rabat d'un ou de plusieurs segments de bord du balai à franges plat, de sorte que le matériau de la couche arrière est mis en prise dans la zone de la poche d'engagement ou des poches d'engagement et/ou **en ce que** les segments de bord rabattus se présentent liés l'un à l'autre par couture en surjet en formant la poche d'engagement.

10. Balai à franges plat selon l'une des revendications précédentes, **caractérisé en ce que** la couche avant présente une épaisseur moyenne d'au moins 0,5 mm ou comprise entre 0,5 mm et 5,0 mm, préférentiellement d'au moins 1,0 mm ou comprise entre 1,0 mm et 4,5 mm, et tout particulièrement d'au moins 1,5 mm ou comprise entre 0,5 mm et 5,0 mm, et/ou **en ce que** la couche intercalaire présente une épaisseur comprise entre 0,5 mm et 10 mm, préférentiellement entre 1,0 mm et 8 mm et tout particulièrement entre 2,0 et 5 mm.

11. Balai à franges plat selon l'une des revendications précédentes, **caractérisé en ce que** ledit balai à franges plat est un balai à franges plat à usage unique et/ou **en ce que** ledit balai à franges plat est un balai à franges plat stérile.

12. Utilisation du balai à franges plat, en particulier du balai à franges plat à usage unique selon l'une des revendications précédentes pour le nettoyage de salles blanches ou de salles stériles.

13. Utilisation du balai à franges plat selon l'une des revendications 1 à 11 dans un premier état inutilisé pour le nettoyage de salles blanches, puis dans un deuxième état lavé et/ou décontaminé pour le nettoyage de locaux qui ne sont pas des salles blanches.

14. Emballage pour balai à franges plat, contenant au moins un, en particulier une pluralité de balais à franges plats selon l'une des revendications 1 à 11, en particulier stériles, lesdits balais à franges plats se présentant dans un premier emballage à film plastique scellé par soudage, et ledit premier emballage à film plastique scellé par soudage se présentant préférentiellement dans un deuxième emballage à film plastique scellé par soudage.

15. Procédé de nettoyage de locaux ou d'objets, **caractérisé en ce qu'**il est procédé à un nettoyage de salles blanches avec le balai à franges plat selon l'une des revendications 1 à 11 dans un premier état inutilisé, le balai à franges plat étant ensuite soumis à un cycle de lavage et/ou de décontamination, des locaux ou des objets qui ne sont pas des salles blanches ou ne se trouvent pas dans des salles blanches étant nettoyés avec ledit balai à franges plat lavé ou décontaminé.

16. Dispositif de nettoyage, comprenant un élément de manipulation, en particulier un manche, et un support de balai à franges plat ainsi qu'un balai à franges plat selon l'une des revendications 1 à 11 raccordé ou pouvant être raccordé à l'élément de manipulation.
